# EUROPÄISCHE PATENTSCHRIFT

(11) **EP 3 945 177 B1**
(45) Veröffentlichungstag und Bekanntmachung des Hinweises auf die Patenterteilung: **23.08.2023**
(21) Anmeldenummer: 21020135.6
(22) Anmeldetag: 10.03.2021
(51) Int. Cl.: E04F 17/06, E03F 5/04

(54) **WASSERABLAUF-EINRICHTUNG**
WATER DRAIN DEVICE
DISPOSITIF D'ÉVACUATION D'EAU

(30) Priorität: 31.07.2020 DE 202020003298 U
(43) Veröffentlichungstag der Anmeldung: 02.02.2022
(73) Patentinhaber: Hieber, Dominik, 86441 Wörleschwang (DE)
(72) Erfinder: Hieber, Dominik, 86441 Wörleschwang (DE)
(74) Vertreter: Pa-Munk

(56) Entgegenhaltungen:
- EP-B1- 1 329 562
- WO-A1-2006/005244
- CH-A5- 576 048
- DE-A1-102009 009 707
- DE-U1-202011 050 239

## Beschreibung

Die Erfindung betrifft einen Lichtschacht gemäß dem Oberbegriff des Anspruchs 1.

Ein Lichtschacht dieser Art ist aus der DE 20 2011 050 239 U1 bekannt. Bei dieser bekannten Anordnung ist der Deckel als Laubauffangsieb ausgebildet, das mit einem Anschlussstutzen in einen außen ausgestellten Kragen des Ablaufrohrs eingreift. Eine Abdichtung des Deckels ist nicht vorgesehen, ebenso keine Möglichkeit zum Zurückhalten von feinen Verunreinigungen, wie Sand etc.. Es besteht daher die Gefahr, dass derartige Verunreinigungen in das Ablaufrohr gelangen, was auf lange Sicht die Funktionsfähigkeit beeinträchtigen kann. Zum Anschluss der Drainageleitung ist bei der bekannten Anordnung ein von unten in das Ablaufrohr einsteckbares, mit der im unteren Bereich des Ablaufrohrs vorgesehenen Innendichtung abgedichtetes Anschlussmodul vorgesehen, an das die Drainageleitung von unten angeschlossen werden kann. Diese ist dabei in eine im Anschlussmodul fixierte Doppelmuffe einsteckbar oder auf einen die Doppelmuffe umfassenden Kragen aufsteckbar. Die bekannte Anordnung erweist sich demnach als nicht einfach genug und erschwert das Anschließen der Drainageleitung, das in der Regel vor Ort blind erfolgen muss.

Aus der EP 1 329 562 B1 ergibt sich eine dem Boden eines Raums, wie eines Kellerraums, zugeordnete Ablaufvorrichtung. Die bekannte Anordnung enthält ein in den Boden des Raums einbetoniertes Ablaufrohr mit einem nach oben gebogenen Endbereich, der als Aufnahme für eine sogenannt, durch einen Rohrstutzen gebildete Ablaufeinheit dient. Dieser Rohrstutzen ist mittels umfangsseitig angebrachten, äußeren Lippendichtung gegenüber dem nach oben ragenden Abschnitt des Ablaufrohrs abgedichtet und trägt an seinem oberen Ende eine als Grobsieb ausgebildete Abdeckung.

Die DE 10 2009 009 707 A1 zeigt eine Vorrichtung zum Entwässern eines Lichtschachts, dessen Boden mit einer Ablauföffnung versehen ist, der ein an die Unterseite des Bodens angepresstes und mittels eines O-Rings hiergegen abgedichtetes Ablaufrohr zugeordnet ist, dessen oberer Eingang durch ein Laubrückhaltesieb abgedeckt ist.

Hiervon ausgehend ist es die Aufgabe der vorliegenden Erfindung, einen Lichtschacht oben genannter Art zu schaffen, der nicht nur einfach und kostengünstig aufgebaut ist, sondern auch eine hohe Wartungsfreiheit und Montagefreundlichkeit aufweist.

Diese Aufgabe wird erfindungsgemäss durch einen Lichtschacht mit den Merkmalen des Anspruchs 1 gelöst.

Der erfindungsgemässe Lichtschacht stellt sicher, dass der Deckel mit seinem Eingriffstutzen mit der Oberseite der nach radial innen vorspringenden, umlaufenden Rippe des Ablaufrohrs zusammenwirkt, was eine zuverlässige Abdichtung mittels der oberhalb der Rippe vorgesehenen Dichtung sowie eine einfache Drehbarkeit des Deckels ermöglicht, so dass dieser durch Drehen arretierbar sein kann. Gleichzeitig ist sichergestellt, dass der Deckel mit seiner zweistufigen Siebanordnung nicht nur Laub, sondern auch Sand etc. zurückhalten kann und damit eine lang anhaltende Funktionssicherheit gewährleistet. Dennoch der durch Drehen arretierbare Deckel für Reinigungszwecke leicht entnehmbar. Ein weiterer Vorteil ist darin zusehen, dass die Drainageleitung direkt in das Ablaufrohr eingreift, wobei die Unterseite der nach radial innen vorspringenden Lippe des Ablaufrohrs einen Anschlag bildet, der die gewünschte Eingriffslänge vorgibt, was die erforderliche Blindmontage auf der Baustelle erleichtert.

Vorteilhafte Ausgestaltungen und zweckmäßige Fortbildungen der übergeordneten Erfindung sind in den Unteransprüchen angegeben.

Vorteilhaft kann der genannte Deckel drehbar und mittels eines Bajonettverschlusses gegen Abheben gesichert sein. Hierdurch ergibt sich eine einfache Abnehmbarkeit und dennoch ein zuverlässiger Halt des Deckels. Zur Vereinfachung der Manipulation des Deckels kann dieser vorteilhaft mit einem Eingriffselement zum Ansetzen eines geeigneten Werkzeugs versehen sein.

Gemäß einer weiteren vorteilhaften Ausgestaltung der übergeordneten Erfindung kann eine der eingangsseitigen Siebanordnung nachgeordnete Siphonanordnung vorgesehen sein, die zweckmäßig ein trichterförmiges Durchlasselement mit einer oberen Einlassöffnung und einer unteren Auslassöffnung aufweist, welcher eine umlaufende Dichtung und eine durch eine an ihr angreifende Schließkraft in ihrer an der Dichtung anliegenden Schließstellung haltbare und durch eine vom ankommenden Wasser ausgeübte Kraft entgegen der Wirkung der Schließkraft in Öffnungsrichtung bewegbare Verschlussklappe zugeordnet ist. Die Siphonanordnung ergibt in vorteilhafter Weise eine zuverlässige Geruchssperre, so dass aus einer Kanalisation etc. aufsteigende Gerüche zurückgehalten werden. Die durch das ankommende Wasser entgegen einer vorgesehenen Schließkraft betätigbare Verschlussklappe ergibt in vorteilhafter Weise eine automatische Funktionsweise.

In weiterer Fortbildung dieser Weiterbildung kann die Siphonanordnung vorteilhaft in den Deckel eingebaut sein. Hierdurch wird sichergestellt, dass die Siphonanordnung für Inspektionszwecke etc. leicht vom Ablaufrohr abnehmbar ist.

Eine weitere vorteilhafte Weiterbildung kann darin bestehen, dass die der Auslassöffnung der Siphonanordnung zugeordnete Verschlussklappe als Wanne ausgebildet ist, die im Bereich ihres Rands um eine horizontale Achse schwenkbar gelagert ist und der eine die Schließkraft erzeugende Einrichtung zugeordnet ist. In der die Verschlussklappe bildenden Wanne kann sich nach und nach so viel Wasser sammeln, dass dessen Gewicht ausreicht, um die Verschlussklappe entgegen der Wirkung der hieran angreifenden Schließkraft zu öffnen. Hierdurch ist auch bei einem geringeren Wasseranfall eine zuverlässige Funktionsweise gewährleistet.

Zur Erzeugung der Schließkraft kann einfach ein mit der Verschlussklappe in Form einer zweiarmigen Wippe zusammenwirkendes Gegengewicht vorgesehen sein. Dies ergibt in vorteilhafter Weise eine teilearme, wartungsfreie Anordnung.

Eine weitere zweckmäßige Weiterbildung kann darin bestehen, dass das Ablaufrohr oder/und der Deckel als aus Kunststoff hergestellte Formlinge, zweckmäßig als Kunststoff-Spritzgussformlinge, ausgebildet sind. Um dabei für verschiedene Schachtbodendicken mit einem Formteil auszukommen, kann einfach vorgesehen sein, dass das Ablaufrohr mit einer einer maximalen Bodendicke entsprechenden Länge hergestellt wird und mit Abstand vom unteren Ende mit wenigstens einer, vorzugsweise mehreren, in der Höhe gegeneinander gestaffelten, verschiedenen gängigen Bodendicken zugeordneten Ablängmarkierungen versehen ist.

Weitere vorteilhafte Ausgestaltungen und zweckmäßige Fortbildungen der übergeordneten Erfindung ergeben sich aus der nachstehenden Beschreibung eines bevorzugten Ausführungsbeispiels anhand der Zeichnung in Verbindung mit den Ansprüchen.

In der nachstehend beschriebenen Zeichnung zeigen:
- Figur 1: einen schematischen Vertikalschnitt durch eine im Boden eines Schachts vorgesehene Wasserablaufeinrichtung,
- Figur 2: einen schematischen Vertikalschnitt durch das Ablaufrohr der Anordnung gemäß Figur 1,
- Figur 3: einen schematischen Vertikalschnitt durch den Deckel der Anordnung gemäß Figur 1,
- Figur 4: eine Draufsicht auf den Deckel,
- Figur 5: einen Schnitt entlang der Linie V/V in Figur 3,
- Figur 6: einen mit einer Siphonanordnung versehenen Deckel in gemäß Figur 3 entsprechender Darstellung und
- Figur 7: die Anordnung gemäß Figur 6 mit geöffneter Abdeckklappe.

Hauptanwendungsgebiet der Erfindung sind aus Beton hergestellte Schächte, insbesondere an einem Gehäuse anbringbare Beton-Lichtschächte an sich bekannter Art.

In Figur 1 ist ein Lichtschacht etc. nur durch seinen Boden 1 angedeutet, der eine Wasserablaufeinrichtung 2 zum Ableiten von in den Schacht über seine offene Oberseite gelangendem Wasser enthält. Diese besitzt ein in den Boden 1 eingebautes, das heißt hier einbetoniertes, vertikales Ablaufrohr 3, das gemäß Figur 2 einen Ablaufkanal 4 begrenzt.

Zur Bildung des Ablaufrohrs 3 findet zweckmäßig ein aus Kunststoff bestehender Formkörper, insbesondere ein Kunststoff-Spritzgussformling, Verwendung. Das Ablaufrohr 3 ist gemäß Figur 1 oben und unten bündig mit der Oberseite beziehungsweise Unterseite des Bodens 1 und besitzt dementsprechend im eingebauten Zustand eine der Dicke des Bodens 1 entsprechende Länge. Um für verschiedene Bodenstärken mit einem Formteil auszukommen, besitzt das dem Ablaufrohr 3 zugrundeliegende Formteil im Ausgangszustand eine Länge, welche einer in der Praxis vorkommenden, maximalen Bodendicke entspricht, wobei gemäß Figur 2 mit Abstand vom unteren Ende wenigstens eine, vorzugsweise mehrere, in der Höhe gestaffelt angeordnete, jeweils einer gängigen Bodendicke zugeordnete, in Figur 2 durch unterbrochene Linien angedeutete Ablängmarkierungen 5 vorgesehen sind. Diese können beispielsweise als in den äußeren Umfang eingeformte Rillen etc. ausgebildet sein. Dem Ablaufrohr 3 gemäß Figur 1 liegt beispielsweise ein an der obersten Ablängmarkierung abgeschnittenes Formteil zugrunde.

In das Ablaufrohr 3 ist gemäß Figur 1 von unten der obere Endbereich einer rohrförmigen, zu einer Kanalisation etc. führenden Drainageleitung 6 eingesteckt. Um bei einem an einem Gebäude angebrachten Lichtschacht vor Ort das Einstecken der Drainageleitung 6 in das Ablaufrohr 5 von unten, das heißt eine Blindmontage der Drainageleitung 6 zu erleichtern, ist im Bereich der Innenseite des Ablaufrohrs 3 ein der Drainageleitung 6 zugeordneter, radial nach innen vorspringender Anschlag vorgesehen, der gemäß Figur 2 einfach als umlaufende Innenrippe 7 ausgebildet sein kann. Zur Bildung einer Einführhilfe kann das obere Ende der Drainageleitung 6 zweckmäßig konisch angephast sein, wie in Figur 1 angedeutet ist. Der in das Ablaufrohr 3 eingesteckte Endbereich der Drainageleitung 6 ist, wie Figur 1 weiter zeigt, gegenüber dem Ablaufrohr 3 abgedichtet, um von unten anstehendes Druckwasser abzuhalten. Hierzu ist das Ablaufrohr 3 gemäß Figur 2 in seinem unteren Bereich mit einer inneren, umlaufenden Dichtung 8 versehen, die in eine zugeordnete Innennut des Ablaufrohrs 3 eingelegt ist.

Um zu vermeiden, dass von unten anstehendes Druckwasser in Form von Kriechwasser entlang des Außenumfangs des Ablaufrohrs 3 in das Schachtinnere gelangt, ist das Ablaufrohr 3 gemäß Figur 1 mit einer von seinem Außenumfang nach radial außen abstehenden, in den umgebenden Beton hineinragenden, umlaufenden Kriechwassersperre 9 versehen. Zur Bildung der Kriechwassersperre 9 kann der dem Ablaufrohr 3 zugrundeliegende Formling gemäß Figur 2 einfach mit einem umlaufenden Außenflansch versehen sein. Die Flanschbreite, das heißt die Breite der Kriechwassersperre 9, ist dabei so bemessen, dass der hierdurch erzeugte, dem Kriechwasser entgegengesetzte Widerstand ausreicht, um eine Umwanderung durch das Kriechwasser zu verhindern.

Das Ablaufrohr 3 ist, wie Figur 1 weiter zeigt, an seiner oberen Eingangsseite durch einen Deckel 10 abgeschlossen. Diesem kann ebenfalls ein Kunststoffformling, vorzugsweise ein Kunststoff-Spritzgussformling der in Figur 3 gezeigten Art, zugrunde liegen. Zur Aufnahme des Deckels 10 ist das Ablaufrohr 3 gemäß Figur 2 mit einem dem Deckel 10 zugeordneten Sitz 11 versehen, in welchen der Deckel 10 mit einem nach unten vorstehenden Einsteckstutzen 12 einsteckbar ist. Im Bereich des Sitzes 11 ist zweckmäßig eine dem Einsteckstutzen 12 zugeordnete Dichtung 13 vorgesehen, welche wie die Dichtung 8 in eine zugeordnete Innennut des Ablaufrohrs eingelegt sein kann. Dem unteren Ende des Einsteckstutzens 12 ist ablaufrohrseitig ein die Einsteckbewegung begrenzender Anschlag zugeordnet. Dabei kann es sich um einen eigenen, nach radial innen vorspringenden Anschlag handeln. Im dargestellten Beispiel ist zur Bildung des dem von oben einsteckbaren Deckel 10 zugeordneten Anschlags und des der von unten einsteckbaren Drainageleitung 6 zugeordneten Anschlags eine gemeinsame Anschlaganordnung in Form der bereits erwähnten Rippe 7 vorgesehen, deren Unterseite den der Drainageleitung 6 zugeordneten Anschlag und dessen Oberseite den dem Deckel 10 zugeordneten Anschlag bildet.

Der Deckel 10 muss natürlich wasserdurchlässig sein und ist hierzu im dargestellten Beispiel mit einer aus Figur 4 erkennbaren Siebanordnung versehen. Diese ist hier zweistufig ausgebildet und enthält ein eingangsseitiges Grobsieb 14 und ein diesem nachgeordnetes Feinsieb 15. Durch das Grobsieb werden größere Verunreinigungen in Form von Laub etc. und durch das Feinsieb 15 feinere Verunreinigungen, beispielsweise Sand, zurückgehalten. Durch die Dichtung 13 wird eine die Siebanordnung umgehende Bypassströmung verhindert. Zur Reinigung der Siebanordnung ist der Deckel 10 abnehmbar.

Der abnehmbare Deckel 10 ist vorteilhaft gegen unbeabsichtiges Abheben gesichert. Hierzu ist der Deckel 10 gemäß Figur 5 mit radial vorspringenden Flanschsegmenten 16 versehen, die gemäß Figur 3 mit Abstand von der Deckeloberseite positioniert sind. Das Ablaufrohr 3 ist, wie Figur 2 erkennen lässt, mit einer den Flanschsegmenten 16 zugeordneten, durch Innenrippen des Ablaufrohrs 3 begrenzten Nut 17 versehen, wobei die die obere Nutzbegrenzung bildende obere Rippe 18 mit der Form der Flanschsegmente 16 entsprechenden, hier nicht näher dargestellten Ausschnitten versehen ist, über welche die Flanschsegmente 16 beim Einstecken des Deckels 10 in den zugeordneten Sitz 11 in die Nut 17 eingeführt werden können. Durch anschließendes Drehen des Deckels 10 wird dieser gegen Abheben gesperrt. Um das Drehen des Deckels 10 zu erleichtern, ist dieser gemäß Figur 3 zweckmäßig mit einem von oben zugänglichen Eingriffselement 19 zum Ansetzen eines geeigneten Drehwerkzeugs, beispielsweise mit einem Schlitz zum Ansetzen eines Schraubenziehers etc., versehen. Hierdurch wird auch das Abheben des Deckels 10 erleichtert. Zur Bildung des Sitzes 11 ist das Ablaufrohr 3 zweckmäßig mit einem oberen Kragen 20 versehen, an den die der Dichtung 13 zugeordnete Nut sowie die diese und die Nut 17 begrenzenden Rippen angeformt sind.

Der eingangsseiten Siebanordnung kann zur Bildung einer Geruchssperre eine Siphonanordnung nachgeordnet sein. Diese kann wie die Siebanordnung zweckmäßig ebenfalls dem Deckel 10 zugeordnet sein, wie aus den Figuren 6 und 7 entnehmbar ist. Alternativ zum Einbau der Siphonanordnung in den Deckel 10 wäre aber auch eine Anordnung innerhalb des Ablaufrohrs 3 denkbar. Die Siphonanordnung enthält im dargestellten Beispiel, wie aus den Figuren 6 und 7 erkennbar ist, ein trichterförmiges Durchlassteil 21 mit einer oberen Einlassöffnung und einer unteren Auslassöffnung, der eine Verschlussklappe 22 zugeordnet ist, die unter der Wirkung des von oben kommenden Wassers selbsttätig öffnet und, wenn kein Wasser mehr kommt, unter der Wirkung einer hieran angreifenden Schließkraft selbsttätig schließt. Der Figur 6 liegt der geschlossene Zustand, der Figur 7 der geöffnete Zustand zugrunde. Im Bereich der Auslassöffnung des Durchlassteils 21 ist eine umlaufende Dichtung 23 vorgesehen, an welcher die Verschlussklappe 22 in der der Figur 6 zugrunde liegenden Schließstellung anliegt.

Die Verschlussklappe 22 kann als zum Beispiel aus Kunststoff oder Hartgummi etc. bestehende, nach Art einer Blattfeder gestaltete Federzunge ausgebildet sein, die an einem Ende eingespannt ist und durch eine von oben wirkende Kraft entgegen ihrer Federwirkung nach unten ausgelenkt werden kann. Im dargestellten Beispiel ist die Verschlussklappe 22 zur Bildung eines Auffanggefäßes wannen- oder topfförmig ausgebildet. Die so ausgebildete Verschlussklappe 22 ist im Bereich ihres Rands um eine horizontale Achse schwenkbar an einem an das Durchlassteil 21 angesetzten Lagerbock 23 gelagert. Durch das Gewicht des in dem die Verschlussklappe 22 bildenden Gefäß gesammelten Wassers wird die schwenkbar gelagerte Verschlussklappe 22 entgegen einer ihr zugeordneten Schließkraft geöffnet. Zur Erzeugung der Schließkraft kann ein mit der Verschlussklappe 22 zusammenwirkendes Gegengewicht 24 vorgesehen sein, das zusammen mit der Verschlussklappe 22 praktisch eine zweiarmige Wippe bildet, die so austariert ist, dass die Verschlussklappe 22 öffnet, sobald sich im die Verschlussklappe 22 bildenden Auffanggefäß eine gewünschte Wassermenge angesammelt hat. Es wäre aber auch denkbar, zur Erzeugung der Schließkraft eine mit der Verschlussklappe 22 zusammenwirkende Schließfeder vorzusehen, beispielsweise in Form einer in die Schwenklagerung integrierten Torsionsfeder.

Vorstehend ist zwar ein besonders bevorzugtes Ausführungsbeispiel der Erfindung näher erläutert, ohne dass jedoch hiermit eine Beschränkung verbunden sein soll. So wäre es beispielsweise auch denkbar, die Kriechwassersperre 9 nicht an das Auslaufrohr 3 anzuformen, sondern anzusetzen. Ebenso wäre es denkbar, den Deckel 10 mittels eines Schraubgewindes im Ablaufrohr 3 festzulegen und dergleichen.

## Patentansprüche

1. Lichtschacht, der oben offen und unten durch einen Boden (1) verschlossen und an einem Gebäude anbringbar ist und der eine Wasserablaufeinrichtung mit einem bodenseitig vorgesehenen Ablaufkanal (4) besitzt, wobei ein in seinen Boden (1) eingebautes den Ablaufkanal (4) enthaltendes Ablaufrohr (3) vorgesehen ist, das an seinem oberen, eingangsseitigen Ende eine Sitzanordnung (11) für einen lösbar anbringbaren, mit einer Siebanordnung versehenen Deckel (10) und den Deckel (10) aufweist, das im Bereich seiner Außenseite mit einer nach radial außen abstehenden, umlaufenden Kriechwassersperre (9) und im Bereich seiner Innenseite mit einer nach radial innen vorspringenden, umlaufenden Rippe (7) und einer in seinem unteren Bereich angeordneten Dichtung (8), die in eine Innennut des Ablaufrohres eingelegt ist, versehen ist, und in das von unten eine Drainageleitung (6) einsteckbar ist, **dadurch gekennzeichnet durch, dass** das Ablaufrohr im Bereich der dem Deckel (10) zugeordneten Sitzanordnung (11) mit einer umlaufenden, einem deckelseitigen Eingriffsstutzen (12) zugeordneten Dichtung (13) und unterhalb hiervon mit der Rippe (7) versehen ist und dass die Unterseite der Rippe (7) einen Anschlag für die von unten in das Ablaufrohr (3) eingesteckte mittels der unteren Dichtung (8) abgedichtete Drainageleitung (6) und die Oberseite der Rippe (7) einen Anschlag für einen Eingriffsstutzen (12) des Deckels (10) bildet, dessen Siebanordnung wenigstens ein seinem eingangsseitigen Grobsieb (14) nachgeordnetes Feinsieb (15) aufweist.

2. Lichtschacht nach Anspruch 1, **dadurch gekennzeichnet, dass** der Deckel (10) drehbar und mittels eines Bajonettverschlusses gegen Abheben gesichert ist.

3. Lichtschacht nach Anspruch 2, **dadurch gekennzeichnet, dass** der Deckel (10) mit einem Eingriffselement (19) zum Ansetzen eines Werkzeugs versehen ist.

4. Lichtschacht nach einem der vorhergehenden Ansprüche, **dadurch gekennzeichnet, dass** der eingangsseitigen Siebanordnung eine Siphonanordnung nachgeordnet ist, die einen trichterförmigen Durchlasskörper (21) mit einer oberen Einlassöffnung und einer unteren Auslassöffnung aufweist, der eine umlaufende Dichtung (23) und eine durch eine zugeordnete Schließkraft in ihrer an der Dichtung (23) anliegenden Schließstellung haltbare und durch eine vom ankommenden Wasser ausgeübte Kraft entgegen der Wirkung der Schließkraft in Öffnungsrichtung bewegbare Verschlussklappe (22) zugeordnet ist.

5. Lichtschacht nach Anspruch 4, **dadurch gekennzeichnet, dass** die Siphonanordnung in den Deckel (10) eingebaut ist.

6. Lichtschacht nach Anspruch 4 oder 5, **dadurch gekennzeichnet, dass** die Verschlussklappe (22) als wannen- oder topfförmiges Gefäß ausgebildet ist, das im Bereich seines Rands um eine horizontale Achse schwenkbar gelagert ist und dem eine die Schließkraft erzeugende Einrichtung zugeordnet ist.

7. Lichtschacht nach Anspruch 6, **dadurch gekennzeichnet, dass** zur Erzeugung der Schließkraft ein Gegengewicht (24) vorgesehen ist, das mit der Verschlussklappe (22) eine zweiarmige Wippe bildet.

8. Lichtschacht nach einem der vorhergehenden Ansprüche, **dadurch gekennzeichnet, dass** die Dichtung (8) des unteren Bereichs des Ablaufrohrs (3) der einsteckbaren Drainageleitung (6) zugeordnet ist.

9. Lichtschacht nach einem der vorhergehenden Ansprüche, **dadurch gekennzeichnet, dass** das Ablaufrohr (3) oder/und der Deckel (10) als aus Kunststoff bestehende Formteile, vorzugsweise als Kunststoff-Spritzgussformlinge, ausgebildet sind.

10. Lichtschacht nach Anspruch 9, **dadurch gekennzeichnet, dass** das zur Bildung des Ablaufrohrs (3) vorgesehene Formteil eine einer maximalen Dicke des Bodens (1) entsprechende Herstellungslänge aufweist und mit Abstand vom unteren Ende mit wenigstens einer, vorzugsweise mehreren, in der Höhe gestaffelten Ablängmarkierungen (5) versehen ist.

## Claims

1. Light well which is open at the top and closed at the bottom by a base (1) and which can be attached to a building and which has a water drainage device having a drainage channel (4) provided at the base, wherein a drainage pipe (3) is provided which is installed in the base (1) of the light well and which contains the drainage channel (4), and which at its upper end on the inlet side has a seat arrangement (11) for a detachably attachable cover (10) which is provided with a sieve arrangement and comprises the cover (10), which in the region of its outer side is provided with a radially outwardly projecting circumferential creeping water barrier (9) and in the region of its inner side with a circumferential rib (7) projecting radially inwards and a seal (8) arranged in its lower region, which is inserted into an inner groove of the drainage pipe, and into which a drainage pipe (6) can be inserted from below, **characterized in that** the drainage pipe is provided, in the region of the seat arrangement (11) associated with the cover (10), with a circumferential seal (13) associated with an engagement socket (12) on the cover side, and, below this, with the rib (7), and **in that** the underside of the rib (7) forms a stop for the drainage line (6) inserted from below into the drainage pipe (3) and sealed by means of the lower seal (8), and the upper side of the rib (7) forms a stop for an engagement socket (12) of the cover (10), the sieve arrangement of which has at least one fine sieve (15) arranged downstream of its coarse sieve (14) on the inlet side.

2. Light well according to claim 1, **characterized in that** the cover (10) is rotatable and secured against lifting off by means of a bayonet lock.

3. Light well according to claim 2, **characterized in that** the cover (10) is provided with an engagement element (19) for attaching a tool.

4. Light well according to one of the preceding claims, **characterized in that** a siphon arrangement is arranged downstream of the inlet-side sieve arrangement, which siphon arrangement has a funnel-shaped passage body (21) with an upper inlet opening and a lower outlet opening, to which are assigned a circumferential seal (23) and a closure flap (22), which can be held in its closed position resting against the seal (23) by an associated closing force and can be moved in the opening direction counter to the action of the closing force by a force exerted by the incoming water.

5. Light well according to claim 4, **characterized in that** the siphon arrangement is incorporated in the cover (10).

6. Light well according to claim 4 or 5, **characterized in that** the closure cap (22) is designed as a tub-shaped or pot-shaped vessel which is mounted in the region of its rim so as to be pivotable about a horizontal axis and with which a device generating the closing force is associated.

7. Light well according to claim 6, **characterized in that** a counterweight (24), which forms a two-armed rocker with the closure flap (22), is provided for generating the closing force.

8. Light well according to one of the preceding claims, **characterized in that** the seal (8) of the lower region of the drainage pipe (3) is associated with the insertable drainage pipe (6).

9. Light well according to one of the preceding claims, **characterized in that** the drainage pipe (3) or/and the cover (10) are designed as molded parts consisting of plastic, preferably as plastic injection molded parts.

10. Light well according to claim 9, **characterized in that** the molded part provided for forming the drainage pipe (3) has a manufacturing length corresponding to a maximum thickness of the base (1) and is provided at a distance from the lower end with at least one, preferably several, cut-to-length markings (5) staggered in height.

## Revendications

1. Puits de jour ouvert en haut et fermé en bas par un fond (1), qui peut être installé sur un bâtiment et qui possède un dispositif d'écoulement d'eau avec un conduit d'écoulement (4) prévu dans le fond, dans lequel est prévu un tuyau d'écoulement (3) intégré dans son fond (1) et contenant le conduit d'écoulement (4), qui présente à son extrémité supérieure du côté de l'entrée un dispositif de siège (11) pour un couvercle (10) pouvant être posé de façon amovible et muni d'un dispositif de crépine ainsi que le couvercle (10), qui est muni sur sa face extérieure d'un barrage aux infiltrations d'eau (9) circonférentiel qui dépasse vers l'extérieur dans le sens radial et sur sa face intérieure d'une nervure (7) circonférentielle dépassant vers l'intérieur et d'un joint (8) disposé dans sa partie inférieure, qui est posé dans une rainure intérieure du tuyau d'écoulement, et qui peut être inséré par le bas dans une conduite d'évacuation (6), **caractérisé en ce que** le tuyau d'écoulement est muni au niveau du dispositif de siège (11) associé au couvercle (10) d'un joint (13) circonférentiel associé à un raccord d'insertion (12) du côté du couvercle et de la nervure (7) en dessous de celui-ci, et **en ce que** la face inférieure de la nervure (7) présente une butée pour la conduite d'évacuation (6) insérée par le bas dans le tuyau d'écoulement (3) et étanchéifiée au moyen du joint inférieur (8) et la face supérieure de la nervure (7) une butée pour le raccord d'insertion (12) du couvercle (10), dont le dispositif de crépine comporte une crépine pour particules fines (15) montée en aval de sa crépine d'entrée pour grosses particules (14).

2. Puits de jour selon la revendication 1, **caractérisé en ce que** le couvercle (10) est capable de rotation et fixé pour empêcher son soulèvement au moyen d'un raccord à baïonnette.

3. Puits de jour selon la revendication 2, **caractérisé en ce que** le couvercle (10) est muni d'un élément d'insertion (19) pour l'application d'un outil.

4. Puits de jour selon l'une des revendications précédentes, **caractérisé en ce que** le dispositif de crépine d'entrée est monté en aval d'un dispositif de siphon qui présente une traversée (21) en forme d'entonnoir avec une ouverture d'entrée supérieure et une ouverture de sortie inférieure, à laquelle sont associés un joint circonférentiel (23) et un clapet de fermeture (22) pouvant être retenu par une force de fermeture associée dans sa position de fermeture appliquée sur le joint (23) et déplacé dans la position d'ouverture, contre l'action de la force de fermeture, par une force exercée par l'eau qui arrive.

5. Puits de jour selon la revendication 4, **caractérisé en ce que** le dispositif de siphon est intégré dans le couvercle (10).

6. Puits de jour selon la revendication 4 ou 5, **caractérisé en ce que** le clapet de fermeture (22) est conformé comme un récipient en forme de bac ou de pot, qui est supporté de façon pivotante autour d'un axe horizontal sur son bord et qui est associé à un dispositif produisant la force de fermeture.

7. Puits de jour selon la revendication 6, **caractérisé en ce qu'**un contrepoids (24) qui forme avec le clapet de fermeture (22) une bascule à deux bras est prévu pour produire la force de fermeture.

8. Puits de jour selon l'une des revendications précédentes, **caractérisé en ce que** le joint (8) de la partie inférieure du tuyau d'écoulement (3) est associé à la conduite d'évacuation (6) insérable.

9. Puits de jour selon l'une des revendications précédentes, **caractérisé en ce que** le tuyau d'écoulement (3) ou/et le couvercle (10) sont conformés comme des pièces moulées en matière plastique, de préférence comme des pièces moulées par injection en matière plastique.

10. Puits de jour selon la revendication 9, **caractérisé en ce que** la pièce moulée destinée à former le tuyau d'écoulement (3) est fabriquée avec une longueur correspondant à l'épaisseur maximale du fond (1) et munie, à distance de l'extrémité inférieure, d'au moins un, de préférence plusieurs repères de recoupe (5) échelonnés en hauteur.
